# EUROPÄISCHE PATENTSCHRIFT

(11) **EP 2 166 157 B1**
(45) Veröffentlichungstag und Bekanntmachung des Hinweises auf die Patenterteilung: **08.06.2016**
(21) Anmeldenummer: 08016635.8
(22) Anmeldetag: 22.09.2008
(51) Int. Cl.: E01B 27/00, E01B 27/10, E01H 8/00

(54) **Verfahren und Vorrichtung zur Verbesserung oder Instandsetzung von Gleisanlagen**
Method and device for improving or repairing track systems
Procédé et dispositif d'amélioration ou de réparation d'installations de voies ferrées

(43) Veröffentlichungstag der Anmeldung: 24.03.2010
(73) Patentinhaber: Knape Gruppe Holding GmbH, 85551 Kirchheim bei München (DE)
(72) Erfinder:
(74) Vertreter: Manitz, Finsterwald & Partner GbR

(56) Entgegenhaltungen:
- DE-A1- 1 534 072
- DE-A1- 2 216 799
- DE-A1- 2 926 045
- DE-A1- 10 139 765
- DE-A1- 19 938 633
- US-A- 4 178 995
- US-A- 4 227 324
- US-A- 4 266 352

## Beschreibung

Die vorliegende Erfindung betrifft ein Verfahren zur Verbesserung oder Instandsetzung von Gleisanlagen mit einem Schotterbett, bei welchem Altschotter ausgebaut und vor Ort aufbereitet wird.

Des Weiteren betrifft die vorliegende Erfindung eine Vorrichtung zur Verbesserung oder Instandsetzung von Gleisanlagen mit einem Schotterbett mit einer Aushubeinrichtung, insbesondere Aushubkette, zum Ausbauen des Schotters, und einer Einrichtung zum Aufbereiten des ausgebauten Altschotters vor Ort.

Bei der Aufbereitung von Altschotter entstehen Abfallprodukte, die zumindest zum Teil zum Wiedereinbau geeignet sind. Diese Stoffe entstehen beim Sieben, nämlich Schotter zu kleiner Körnung, sowie beim Brechen des Schotters, der beispielsweise in einer Prallmühle scharfkantig gebrochen wird. Diese Materialien eignen sich insbesondere als Tragschichtmaterial für den Unterbau (siehe DE 101 39 765 A1).

Der Erfindung liegt die Aufgabe zugrunde, ein Verfahren und eine Vorrichtung der eingangs genannten Art zu verbessern.

Diese Aufgabe wird bei einem Verfahren nach dem Anspruch 1 sowie mit einer Vorrichtung mit den Merkmalen des Anspruchs 6 gelöst.

Maschinen zur maschinellen Planumsverbesserung sind sehr komplex.

Für den Transport von Stoffen steht daher innerhalb der Maschine wenig Platz zur Verfügung. Durch das erfindungsgemäße Verfahren und mit der erfindungsgemäßen Vorrichtung ist es nun möglich, die bei der Schotteraufbereitung entstehenden Rückstände, die an sich wertvolle Stoffe darstellen und für einen Wiedereinbau in die Gleisanlage geeignet sind, an den Einbauort zu transportieren, ohne Platz auf der Maschine selbst zu benötigen. Die Stoffe werden auf dem durch die Verlagerung des Altschotters freigewordenen Platz zwischengelagert, so dass sie an geeigneter Stelle wieder aufgenommen werden können, um dann in die Gleisanlage eingebaut zu werden.

Besonders vorteilhaft ist die Wiederverwendung der Aufbereitungsrückstände vor Ort, also für die zu verbessernde oder instand zu setzende Gleisanlage selbst. Ein Abtransport entfällt dadurch.

Die Aufbereitungsrückstände können insbesondere als Teil eines neuen Unterbaus wieder eingebaut werden. Besonders bevorzugt ist es, die seitlich zwischengelagerten Aufbereitungsrückstände zusammen mit Material des alten Unterbaus, insbesondere aus einer Mischzone im Übergangsbereich zwischen Altschotter und altem Unterbau aufzunehmen und als Teil des neuen Unterbaus, insbesondere als Tragschicht wiedereinzubauen. Die gemeinsame Aufnahme verringert den Aufwand und insbesondere die Kosten für den Wiedereinbau der Aufbereitungsrückstände. Zudem kann durch die gemeinsame Aufnahme auch das Unterbaumaterial wieder verwendet werden. Insbesondere das Material der genannten Zwischenschicht ist hierfür geeignet, da es sich hierbei um zerkleinerten Schotter und Bettungsrückstände sowie eventuell Sauberkeitsschichtmaterial handelt, teilweise auch vermischt mit Erdmaterial, welches für den Wiedereinbau geeignet ist.

Die vorerwähnten Verfahrensschritte werden bevorzugt zumindest zum Teil, insbesondere insgesamt bei vorhandenem Gleis durchgeführt. Ein Abbau des Gleises ist dadurch entbehrlich. Zudem können erforderliche Transporte gleisgebunden durchgeführt werden.

Die erfindungsgemäße Vorrichtung verwendet bevorzugt einen Pflug zum Verlagern des Altschotters zur Gleismitte hin. Derartige Pflüge sind an sich bekannt und vorteilhaft im Einsatz. Die Verlagerung kann nur einseitig oder auf beiden Seiten des Gleises erfolgen. Bei beidseitiger Verlagerung wird eine entsprechend größere Fläche zur Zwischenlagerung von Stoffen geschaffen.

Zum Wiederaufnehmen der zwischengelagerten Aufbereitungsrückstände ist bevorzugt eine zweite Aushubkette vorgesehen. Aushubketten sind ebenfalls an sich bekannt und werden vorteilhaft eingesetzt.

Nach einer speziellen Ausgestaltung der Erfindung ist die Aushubkette zum Wiederaufnehmen der Aufbereitungsrückstände so ausgebildet, dass gleichzeitig Material des Unterbaus, insbesondere der genannten Zwischenschicht, mit aufgenommen wird. Durch die gleichzeitige Aufnahme ergeben sich die oben erwähnten Vorteile.

Nach einer weiteren Ausgestaltung der Erfindung ist die erste Aufnahmekette für den Altschotter schmaler als die zweite Aufnahmekette für die Aufbereitungsrückstände und das Unterbaumaterial. Hierdurch wird es möglich, die Aufbereitungsrückstände in Fahrtrichtung der Vorrichtung vor der Schotteraufnahmeeinrichtung abzulegen. Dies ist deshalb vorteilhaft, weil üblicherweise aus Platzgründen die Schotteraufbereitungseinrichtung in Fahrtrichtung vor der Schotteraufnahmeeinrichtung für den Altschotter angeordnet ist.

Durch die gleisfahrbare Ausgestaltung der erfindungsgemäßen Vorrichtung wird erreicht, dass ein Ausbau des Gleises entbehrlich ist. Dadurch ergeben sich die oben erwähnten Vorteile.

Ein Ausführungsbeispiel der Erfindung ist in der Zeichnung dargestellt und wird nachfolgend beschrieben. Als einzige Figur zeigt
- Fig. 1: eine Prinzipskizze des erfindungsgemäßen Verfahrens.

Im unteren Bereich von Fig. 1 ist ein Gleis 1 mit Schienen 2 und Schwellen 3 dargestellt, wobei jedoch nur eine Schiene 2 zu sehen ist Im linken unteren Bereich ist die alte, zu erneuernde Gleisanlage dargestellt, und im rechten unteren Bereich die gemäß der Erfindung hergestellte neue Gleisanlage.

Die alte Gleisanlage umfasst eine Schotterschicht 4, in welche das Gleis 1 eingebettet ist. Unterhalb der Schotterschicht 4 befindet sich der Unterbau 5. Im Übergangsbereich zwischen der Schotterschicht 4 und dem Unterbau 5 befindet sich eine Mischzone 6, deren Stärke insbesondere durch eine Bodenuntersuchung vorab bestimmt wird. Die Mischzone 6 besteht dabei insbesondere aus zerkleinertem Schotter bzw. Schotterabrieb und Material des alten Unterbaus. Die Stärke der Mischzone kann beispielsweise 10 cm betragen.

Der Altschotter der Schotterschicht 4 wird mittels einer Aufnahmekette bekannter Bauart ausgebaut, die hier nicht dargestellt ist. Üblicherweise weist eine solche Aushubkette Kratzerfinger und einen Aufnahmebalken zum Transport des ausgebauten Materials auf. Das Material der Mischzone 6 wird ebenfalls mit einer solchen Aushubkette ausgebaut werden, und zwar zusammen mit den seitlich des Schotterbetts 4 zwischengelagerten Aufbereitungsrückständen des Altschotters 4'. Mit einer dritten Aufnahmekette wird das Material des Unterbaus 5 bis auf eine gewünschte Tiefe ausgebaut.

Das ausgebaute Material des Unterbaus 5 wird über das Gleis 1 abtransportiert, gegebenenfalls auf Lastkraftwagen umgeladen und auf Deponien entsorgt. Der ausgebaute Altschotter 4' des Schotterbetts 4 wird in der Vorrichtung aufbereitet, wobei die Aufbereitung ebenfalls in herkömmlicher Weise mit bekannten Einrichtungen erfolgen kann. Die Aufbereitungsrückstände aus der Aufbereitung des Altschotters 4' werden auf einer oder beiden Seiten der Gleisanlage auf einer Fläche abgelegt, die zuvor durch Pflügen des Altschotters 4 zur Mitte der Gleisanlage hin geschaffen wurde. Von dort werden die Aufbereitungsrückstände zusammen mit der Zwischenschicht 6 aufgenommen, insbesondere durch eine Aushubkette, und dann wiedereingebaut. Der Einbau erfolgt dabei üblicherweise in Arbeitsrichtung weiter hinten als der Ausbau und die Aufbereitung des ausgebauten Altschotters 4, 4'. Aus diesem Grund ist die Aushubkette für den Altschotter 4 schmaler ausgebildet, nämlich so schmal, dass sie die seitlich abgelegten Aufbereitungsrückstände nicht mit aufnimmt, während die Aushubkette zum Aufnehmen der Aufbereitungsrückstände und des Materials der Mischzone 6 so breit ausgebildet ist, dass sie die seitlich zwischengelagerten Aufbereitungsrückstände und das Material der Mischzone 6 über die gesamte Breite der Gleisanlage aufnimmt. Das ausgebaute Material der Mischzone 6 wird zusammen mit den Aufbereitungsrückständen auf den verbleibenden Unterbau oder ein neu geschaffenes Erdplanum 7 aufgebracht und bildet dort eine oder zwei Schichten 8, 9.

Auf diese Schichten 8, 9 wird dann neues Unterbaumaterial eingebaut. Der Einbau erfolgt in einer solchen Stärke, dass sich zusammen mit den Schichten 8 und 9 die gewünschte Gesamtstärke des Unterbaus ergibt. Die Schicht aus eingebautem Neumaterial ist mit 10 gekennzeichnet. Der neue Unterbau kann eine Planumsschutzschicht und/oder eine Frostschutzschicht umfassen.

Auf dem fertiggestellten Unterbau 8, 9, 10 wird sodann der aufbereitete Altschotter eingebaut und dadurch eine neue Schotterschicht 11 gebildet. Die Schichten 8, 9 und 10 werden jeweils bevorzugt verdichtet und planiert. Außerdem können jeweils Zusatzstoffe in fester oder flüssiger Form eingebracht werden. Hierfür kann eine vortriebs- und/oder mengengesteuerte Dosiereinrichtung vorgesehen sein. Schließlich wird das Gleis 1 in der neu hergestellten Schotterschicht 11 in bekannter Weise gestopft und gerichtet.

### Bezugszeichenliste

- 1: Gleis
- 2: Schiene
- 3: Schwelle
- 4: alte Schotterschicht
- 4': Altschotter
- 5: Unterbau
- 6: Mischzone
- 7: neues Erdplanum
- 8: Schicht aus Mischzonenmaterial und Aufbereitungsrückständen
- 9: Schicht aus Mischzonenmaterial und Aufbereitungsrückständen
- 10: Schicht aus neuem Unterbaumaterial
- 11: neue Schotterschicht
- 14: Verdichter/ Planierer

## Patentansprüche

1. Verfahren zur Verbesserung oder Instandsetzung von Gleisanlagen mit einem Schotterbett (4), bei welchem Altschotter (4') ausgebaut und vor Ort aufbereitet wird,
**dadurch gekennzeichnet, dass**
aufzubereitender Altschotter (4) vor dem Ausbau zumindest auf einer Seite des Schotterbetts (4) zur Gleismitte hin verlagert wird und dass die Aufbereitungsrückstände auf der dadurch freigewordenen Fläche zwischengelagert werden.

2. Verfahren nach Anspruch 1,
**dadurch gekennzeichnet, dass**
die zwischengelagerten Aufbereitungsrückstände vor Ort wieder verwendet werden.

3. Verfahren nach Anspruch 2,
**dadurch gekennzeichnet, dass**
die Aufbereitungsrückstände als Teil (8, 9) eines neuen Unterbaus (8, 9, 10) eingebaut werden.

4. Verfahren nach Anspruch 3,
**dadurch gekennzeichnet, dass**
die Aufbereitungsrückstände zusammen mit Material des alten Unterbaus (5), insbesondere aus einer Mischzone (6) im Übergangsbereich zwischen Altschotter (4) und altem Unterbau (5), aufgenommen und als Teil (8, 9) des neuen Unterbaus, insbesondere als Tragschicht, wieder eingebaut werden.

5. Verfahren nach einem der vorhergehenden Ansprüche,
**dadurch gekennzeichnet, dass**
mindestens ein Teil, bevorzugt alle Verfahrensschritte bei vorhandenem Gleis (1) durchgeführt werden.

6. Vorrichtung zur Verbesserung oder Instandsetzung von Gleisanlagen mit einem Schotterbett (4) mit einer Aushubeinrichtung, insbesondere Aushubkette, zum Ausbauen des Schotters (4), und einer Einrichtung zum Aufbereiten des ausgebauten Altschotters (4') vor Ort,
**dadurch gekennzeichnet, dass**
eine Verlagerungseinrichtung vorgesehen ist, die zum Verlagern von aufzubereitenden Altschotter (4) zur Gleismitte hin ausgebildet ist, und dass Mittel vorgesehen sind, die zum seitlichen Ablegen von Aufbereitungsrückständen auf der dadurch frei werdenden Fläche ausgebildet sind.

7. Vorrichtung nach Anspruch 6,
**dadurch gekennzeichnet, dass**
zum Verlagern des Altschotters (4) mindestens ein Pflug vorgesehen ist.

8. Vorrichtung nach Anspruch 6 oder 7,
**dadurch gekennzeichnet, dass**
Aufnahmemittel, insbesondere eine zweite Aushubkette, die zum Aufnehmen der zwischengelagerten Aufbereitungsrückstände zusammen mit Material des alten Unterbaus (5), insbesondere aus einer Mischzone (6) ausgebildet sind, und eine Einbaueinrichtung, die zum Wiedereinbauen der Aufbereitungsrückstände und des aufgenommenen Unterbaumaterials als Teil (8, 9) eines neuen Unterbaus (8, 9, 10), insbesondere als Tragschicht, ausgebildet ist, vorgesehen sind.

9. Vorrichtung nach einem der Ansprüche 6 bis 8,
**dadurch gekennzeichnet, dass**
die erste Aufnahmekette für den Altschotter (4) schmaler ist als die zweite Aufnahmekette für die Aufbereitungsrückstände und das Unterbau-, insbesondere Zwischenschichtmaterial.

10. Vorrichtung nach einem der Ansprüche 6 bis 9,
**dadurch gekennzeichnet, dass**
die Vorrichtung gleisfahrbar ausgebildet ist.

## Claims

1. A method for improving or maintaining railway tracks having a ballast bed (4) in which old ballast (4') is extracted and is treated on site,
**characterized in that**
old ballast (4) to be treated is transposed at at least one side of the ballast bed (4) toward the track center; and **in that** the treatment residues are stored temporarily on the surface which has thereby become free.

2. A method in accordance with claim 1,
**characterized in that**
the temporarily stored treatment residues are reused on site.

3. A method in accordance with claim 2,
**characterized in that**
the treatment residues are installed as part (8, 9) of a new subgrade (8, 9, 10).

4. A method in accordance with claim 3,
**characterized in that**
the treatment residues are taken up together with material of the old subgrade (5), in particular from a mixed zone (6) in the transition region between the old ballast (4) and the old subgrade (5), and are reinstalled as part (8, 9) of the new subgrade, in particular as a base course.

5. A method in accordance with any one of the preceding claims, **characterized in that**
at least some, preferably all of the method steps, are carried out with the track (1) in place.

6. An apparatus for improving or maintaining railway tracks having a ballast bed (4) with an excavation device, in particular an excavation chain, for extracting the ballast (4), and having a device for treating the extracted old ballast (4') on site,
**characterized in that**
a transposition device is provided which is configured for transposing old ballast (4) to be treated toward the track center; and **in that** means are provided which are configured for a lateral placing down of treatment residues on the surface which has thereby become free.

7. An apparatus in accordance with claim 6,
**characterized in that**
at least one plough is provided for transposing the old ballast (4).

8. An apparatus in accordance with claim 6 or claim 7,
**characterized in that**
take-up means, in particular a second extraction chain, are provided for taking up the temporarily stored treatment residues together with material of the old subgrade (5), in particular from a mixed zone (6), and an installation device is provided which is configured for reinstalling the treatment residues and the taken-up subgrade material as part (8, 9) of a new subgrade (8, 9, 10), in particular as a base course.

9. An apparatus in accordance with any one of the claims 6 to 8,
**characterized in that**
the first take-up chain for the old ballast (4) is narrower than the second take-up chain for the treatment residues and the subgrade material, in particular the intermediate layer material.

10. An apparatus in accordance with any one of the claims 6 to 9,
**characterized in that**
the apparatus is configured as on-track.

## Revendications

1. Procédé pour l'amélioration ou la mise en état d'installations de voies ferrées comprenant un lit de ballast (4) dans lequel on enlève l'ancien ballast (4') et on le retraite sur place,
**caractérisé en ce que**
avant l'enlèvement, l'ancien ballast à retraiter (4) est déplacé au moins sur un côté du lit de ballast (4) en direction du milieu de la voie, et
**en ce que** les restes de retraitement sont entreposés sur la surface ainsi devenue libre.

2. Procédé selon la revendication 1,
**caractérisé en ce que** les restes de retraitement entreposés sont à nouveau utilisés sur place.

3. Procédé selon la revendication 2,
**caractérisé en ce que** les restes de retraitement sont intégrés en tant que partie (8, 9) d'une nouvelle sous-structure (8, 9, 10).

4. Procédé selon la revendication 3,
**caractérisé en ce que** les restes de retraitement sont repris, conjointement avec le matériau de l'ancienne sous-structure (5), en particulier en provenance d'une zone mixte (6) dans la région de transition entre l'ancien ballast (4) et l'ancienne sous-structure (5) et sont à nouveau intégrés en tant que partie (8, 9) de la nouvelle sous-structure, en particulier comme couche portante.

5. Procédé selon l'une des revendications précédentes,
**caractérisé en ce qu'**au moins une partie des étapes du procédé et de préférence toutes les étapes du procédé sont exécutées sur une voie ferrée existante.

6. Dispositif pour l'amélioration ou la mise en état d'installations de voies ferrées comprenant un lit de ballast (4), avec un système d'excavation, en particulier une chaîne d'excavation, pour enlever le ballast (4), et un système pour le retraitement sur place de l'ancien ballast (4') enlevé,
**caractérisé en ce qu'**il est prévu un moyen de déplacement, qui est réalisé pour déplacer l'ancien ballast (4) à retraiter en direction du milieu de la voie, et **en ce qu'**il est prévu des moyens qui sont réalisés pour déposer latéralement des restes de retraitement sur la surface ainsi devenue libre.

7. Dispositif selon la revendication 6,
**caractérisé en ce que** l'on prévoit au moins un soc pour le déplacement de l'ancien ballast (4).

8. Dispositif selon la revendication 6 ou 7,
**caractérisé en ce que** l'on prévoit des moyens de réception, en particulier une seconde chaîne d'excavation, qui sont réalisés pour recevoir les restes de retraitement entreposés conjointement avec le matériau de l'ancienne sous-structure (5), en particulier à partir d'une zone mixte (6), et un système d'intégration, qui est réalisé pour la réintégration des restes de retraitement et du matériau repris de la sous-structure en tant que partie (8, 9) d'une nouvelle sous-structure (8, 9, 10), en particulier à titre de couche portante.

9. Dispositif selon l'une des revendications 6 à 8,
**caractérisé en ce que** la première chaîne de réception pour l'ancien ballast (4) est plus étroite que la seconde chaîne de réception pour les restes de retraitement et le matériau de la sous-structure, en particulier le matériau de la couche intermédiaire.

10. Dispositif selon l'une des revendications 6 à 9,
**caractérisé en ce que** le dispositif est réalisé de manière à pouvoir circuler sur des voies ferrées.
